# EUROPÄISCHE PATENTSCHRIFT

(11) **EP 0 692 107 B1**
(45) Veröffentlichungstag und Bekanntmachung des Hinweises auf die Patenterteilung: **16.04.1997**
(21) Anmeldenummer: 94910368.3
(22) Anmeldetag: 05.03.1994
(51) Int. Cl.: G04C 3/14

(54) **VERFAHREN UND VORRICHTUNG ZUR POSITIONSERKENNUNG VON ANZEIGEELEMENTEN**
PROCESS AND DEVICE FOR RECOGNIZING THE POSITION OF INDICATOR ELEMENTS
PROCEDE ET DISPOSITIF DE RECONNAISSANCE DE LA POSITION D'ELEMENTS INDICATEURS

(30) Priorität: 03.04.1993 DE 4311065
(43) Veröffentlichungstag der Anmeldung: 17.01.1996
(73) Patentinhaber: Braun Aktiengesellschaft, Frankfurt am Main (DE)
(72) Erfinder: BEERWERTH, Frank, D-65594 Runkel-Ennerich (DE); SCHIEBELHUTH, Heinz, D-60433 Frankfurt am Main (DE)
(86) Internationale Anmeldenummer: EP9400658
(87) Internationale Veröffentlichungsnummer: WO9423349

(56) Entgegenhaltungen:
- EP-A- 0 082 821
- GB-A- 2 197 968

## Beschreibung

Die Erfindung betrifft ein Verfahren und eine Vorrichtung zur Positionserkennung von analogen Anzeigeelementen einer Uhr unter Verwendung opto-elektronischer Bauelemente.

Anwendungsgebiete der Erfindung sind beispielsweise die analoge Zeitanzeige, insbesondere mittels einer Funkuhr.

Es ist bekannt, die Positionserkennung von analogen Anzeigeelementen auf indirektem Wege vorzunehmen. Hierbei wird die Stellung der Zahnräder im Antriebsmechanismus der Anzeigeelemente mittels einer Lichtschranke überwacht. Über zusätzlich angeordnete Detektionsräder wird bei definierten Stellungen dieser Räder über Durchgangs- oder Reflexionslichtschranken ein Signal ausgelöst. Eine derartige Einrichtung ist in der EP 0 082 821 A1 beschrieben. Nachteilig an dieser Lösung ist der zusätzliche getriebetechnische Aufwand, der zusätzliche Montage- , Justier- und Prüfaufwand sowie der relativ hohe Bedarf an Einbauraum für die zusätzlichen Detektionsräder.

Die EP 0 180 880 B1 beschreibt eine Detektionseinrichtung für die Zeigerstellung einer Analog-Uhr, bei welcher die Zeigerstellungsabfrage über eine Lichtschranke ebenfalls im Inneren des vorhandenen Räderwerkes erfolgt, ohne jedoch zusätzliche Getriebeteile zu benötigen. Die Schaltungsplatine für die Lichtschranke übernimmt hierbei sowohl eine mechanische als auch eine elektronische Funktion, indem sie zum einen als axiale Bewegungsbegrenzung der Räder dient und zum anderen die Lichtschrankenschaltung und die Funkuhrenschaltung aufnimmt. Nachteilig an dieser Lösung ist, daß sie nur bei einem speziell für den Zweck der Zeigerstellungsdetektion entwickelten Uhrwerk Anwendung finden kann.

Die Herstellung dieser Art von Uhrwerken ist wesentlich aufwendiger und kostenintensiver als die Montage von herkömmlichen Quarzuhrwerken. Weiterhin ist beim Zusammenbau der Uhr, speziell beim Aufsetzen der Zeiger, die aktuelle Stellung der Zahnräder von Bedeutung, um eine eindeutige Zuordnung zwischen Zeigerstellung und Zahnradstellung zu erreichen. Dies erfordert auch bei der Montage der Uhr einen deutlich erhöhten Fertigungs- und Prüfaufwand.

Es sind ferner Detektionseinrichtungen mit Reflexionslichtschranken bekannt, bei welchen die Abschattung des optoelektronischen Systems durch die Anzeigeelemente zur Signalauslösung führt. Nachteilig bei diesen Lösungen ist, daß eine genaue und repoduzierbare Signalauslösung nur sehr schwer zu erreichen ist und unterschiedliche Abmessungen der Anzeigeelemente zu unterschiedlichen Signalauslösezeitpunkten führen.

Weiterhin ist aus der GB-A-2 197 968 eine Anordnung bekannt, bei der mittels einem optischen Sender Licht ausgesendet wird, das von der jeweiligen Rückseite der einzelnen Zeigern reflektiert wird. Mindestens ein Zeiger weist dabei einen Licht reflektierenden Teil auf.

Der Erfindung liegt die Aufgabe zugrunde, zur Positionserkennung von Zeigern einer Uhr ein Verfahren anzugeben und eine Vorrichtung zu schaffen, welche es bei Verwendung herkömmlicher Uhrwerke gestatten, deren Position kostengünstig und mit einfachen Mitteln exakt zu erkennen.

Diese Aufgabe wird erfindungsgemäß durch das im Anspruch 1 angegebenen Verfahren gelöst. Eine Vorrichtung zur Lösung der Aufgabe ist in Anspruch 3 angegeben. Vorteilhafte Ausgestaltungen des Verfahrens und der Vorrichtung sind in den Unteransprüchen gekennzeichnet.

Ein wesentlicher Vorteil der Erfindung besteht darin, daß die Positionserkennung der analogen Anzeigeelemente durch die Anzeigeelemente direkt erfolgt, indem die Anzeigeelemente selbst beziehungsweise deren Funktionsbereiche im Zusammenwirken mit einem optischen Sendeelement und einem optischen Empfangselement die aktive Signalauslösung bewirken. Die aktive Signalauslösung resultiert daraus, daß das Auftreffen des optischen Signals auf das optische Empfangselement die Signalauslösung bewirkt.

Bei dem System gemäß der GB-A-2 197 968 ist eine repräsentative Signalauslösung nur schwer erreichbar, weil die Auswertung der Geschwindigkeit der Zeiger in einem bestimmten Passierbereich zwangsläufig zu einem weniger genauen Signal führt als es bei einem System nach der Erfindung möglich ist.

Hier erfolgt eine Reflexion und/oder Brechung der von dem optischen Sendeelement ausgesendeten optischen Signale an den Anzeigeelementen derart, daß nur bei einer definierten Stellung aller Anzeigeelemente die mehrfach reflektierten beziehungsweise gebrochenen optischen Signale von dem optischen Empfangselement empfangen werden. Die Anzeigeelemente weisen hierzu Funktionalbereiche auf, die der Reflexion und/oder Brechung des Signals dienen. Die Funktionalbereiche können als zum Strahlengang geneigte Reflexionsflächen oder senkrechte Reflexionsflächen oder auch als transparenter, prismatischer Bestandteil des Anzeigeelementes ausgebildet sein. Weiterhin können die Funktionalbereiche ebene oder geneigte Lichteintritts- bzw. Lichtaustrittsflächen von Lichtleitern sein. Die optischen Sendeelemente und die optischen Empfangselemente können an oder in dem Gehäuse, welches die Anzeigeelemente umgibt, angeordnet sein. Dabei ist es bei einer Anordnung der optischen Sende- und Empfangselemente an einem Gehäuse möglich, diese, in Blickrichtung auf die Skala gesehen, am Rand der Skala sowohl nebeneinander als auch hintereinander anzuordnen. Bei einer Anordnung der optischen Sende- und Empfangselemente innerhalb des Gehäuses können diese hinter der Skala angeordnet sein, wobei die Skala transparente Bereiche oder Öffnungen für den Durchtritt der optischen Signale aufweist.

Die optischen Sende- und Empfangselemente arbeiten vorzugsweise im Strahlenspektrum jenseits des sichtbaren Lichts, wobei die optischen Sendeelemente als Infrarot-Lumineszenzdioden und die optischen Empfangselemente als Infrarot-Fotodioden oder Infrarot-Fototransistoren ausgebildet sein können.

Ein weiterer Vorteil der Erfindung besteht darin, daß durch den Verlauf des Strahlengangs zwischen den Sende- und Empfangselementen Streulichteinflüsse, die zur Verfälschung der Positionserkennung führen können, weitgehend eliminiert werden. Eine zusätzliche Maßnahme hierzu ist erfindungsgemäß, das optische Empfangselement mit einem schmalbandigen optischen Filter zu versehen, welcher nur die Wellenlänge des optischen Sendeelementes transmittiert. Zusätzlich kann ferner zur Abdeckung der Skala ein Material verwendet werden, welches im sichtbaren Wellenbereich transparent, im Wellenlängenbereich des optischen Empfangselementes jedoch undurchsichtig ist.

Um Reflexionen an der Abdeckung der Skala entgegenzuwirken, kann die Abdeckung eine geeignete Geometrie aufweisen und/oder zweckentsprechend bearbeitet sein. Auch die geometrische Anordnung beispielsweise der optischen Sende- und Empfangselemente im Verhältnis zu den Anzeigeelementen, die Abstände der Anzeigeelemente zueinander sowie zu weiteren Bautellen, die Brelte der Anzeigeelemente etc. ist für eine Optimierung der Positionserkennung und Vermeidung von Streueinflüssen von Bedeutung.

Mit der Anwendung der Erfindung bei einer Funkuhr ist es möglich, zumindest den mechanischen Teil eines herkömmlichen Quarzuhrwerkes in unveränderter Form zu verwenden. Die Stellung der Zahnräder beim Montieren der Zeiger ist ohne Bedeutung für die korrekte Funktion der Positionserkennung.

Die Erfindung wird nachstehend anhand von Ausführungsbeispielen näher beschrieben, die in der Zeichung dargestellt sind. Es zeigen:
- Fig.1: eine Vorderansicht einer Funkuhr mit Detaildarstellung der nebeneinander angeordneten Sende- und Empfangselemente,
- Fig.2: eine schematische Seitenansicht zu Fig.1 mit Detaildarstellung der Reflexionsflächen,
- Fig.3: eine Vorderansicht einer Detaildarstellung einer Variante einer Funkuhr mit hintereinander angeordneten Sende- und Empfangselementen,
- Fig.4: eine Detailseitenansicht zu Fig.3 mit Darstellung der Reflexionsflächen,
- Fig.5: eine Detailseitenansicht einer Funkuhr mit Anordnung der Sende- und Empfangselemente hinter dem Zifferblatt und
- Fig.6: eine Seitenansicht einer Funkuhr gemäß Figur 3 mit einer Positionserkennung unter Verwendung von Lichtleitern als Zeiger.

Um eine automatische Einstellung der Uhrzeit bei einer analog anzeigenden Uhr vornehmen zu können, ist es notwendig, daß die Elektronik der Uhr die Stellung der Zeiger in einer bestimmten Stellung erkennt. In den nachfolgenden Ausführungsbeispielen ist diese Stellung die 12:00-Uhr-Stellung des Stunden- und Minutenzeigers an einer Funkuhr.

Gemäß Figur 1 ist an einem Gehäuse 3 einer Funkuhr oberhalb des Zifferblattes 5 ein optisches Sendeelement 1 neben einem optischen Empfangselement 2 angeordnet. Öffnungen 6, 7 im Gehäuse 3 bilden Durchgänge für ein optisches Signal 9. Die Öffnung 6 zum Empfangselement 2 ist zur Abschirmung von Streulicht gezahnt ausgebildet. Das Sendeelement 1 ist eine Infrarot-Lumineszenzdiode, das Empfangselement 2 ein Infrarot-Fototransistor.

In der dargestellten exakt 12:00-Uhr-Stellung der Zeiger 4a und 4b trifft das von dem Sendeelement 1 ausgesendete optische Signal 9, wie in den Figuren 1 und 2 ersichtlich, unter einem Winkel von etwa 45° auf die geneigte Reflexionsfläche 41 des Zeigers 4a, wird von dort in einem Winkel von etwa 90° reflektiert und trifft senkrecht auf die Reflexionsfläche 42 des Zeigers 4b. Von hier wird das optische Signal 9 auf die geneigte Reflexionsfläche 41 des Zeigers 4a zurückreflektiert und trifft nach erneuter Reflexion an der Reflexionsfläche 41 auf das Empfangselement 2 und löst dort ein weiterverarbeitbares elektrisches Signal aus.

Aufgrund der Tatsache, daß das optische Signal 9 in der 12:00-Uhr-Stellung der Zeiger 4a und 4b mit deren Richtung infolge der räumlichen Anbringung des Sendeelements 1 einen Winkel bildet, trifft das optische Signal 9 nach seiner Reflexion an der Reflexionsfläche 41 mit einem von 90° verschiedenen Winkel auf die zweite Reflexionsfläche 42 des Zeigers 4b auf und wird auch wieder unter demselben Winkel von der Reflexionsfläche 42 auf die geneigte Reflexionsfläche 41 zurückgeworfen. Auf diese Weise entsteht die in der Fig. 1 mit Bezugszeichen v bezeichnete Verschiebung des optischen Signals 9 längs der geneigten Reflexionsfläche 41. Das Ausmaß der Verschiebung hängt vom Winkel zwischen der Zeigerrichtung und dem optischen Signal 9 ab, wobei die Anordnung von Sendeelement 1 und Empfangselement 2 in Bezug auf die Richtung der Zeiger in 12:00-Uhr-Stellung symmetrisch ist.

Steht einer der beiden Zeiger 4a oder 4b nicht genau in der zu detektierenden Zeigerstellung, so erreicht das optische Signal 9 das Empfangselement 2 nicht.

Zur Unterdrückung von Streulichteinflüssen ist die Geometrie des Strahlenganges durch die räumliche Anordnung des Sendeelements 1, des Empfangselements 2, der Zeiger 4a und 4b sowie der Durchmesser der Öffnungen 6, 7 für den Lichteintritt des Sendeelementes 1 und den Lichtaustritt des Empfangselementes 2 optimiert. Hierzu trägt auch die Lage der Reflexionsfläche 41 auf der Rückseite des Zeigers 4b vorteilhaft bei, da sie gegen direkten Lichteinfall abgeschirmt ist. Vor dem optischen Empfangselement 2 kann zusätzlich ein nicht dargestellter schmalbandiger optischer Filter angeordnet sein, der nur die Wellenlänge des optischen Sendeelementes 1 transmittiert. Das Zifferblatt 5 wird durch eine transparente Abdeckschelbe 8 abgedeckt, welche im sichtbaren Wellenbereich des Lichtes transparent, im Wellenbereich des optischen Empfangselementes 2 jedoch undurchsichtig ist. Zusätzlich ist die Abdeckscheibe 8 zumindest partiell zur Vermeidung von Störsignalen durch ungewollte Reflexionen geeignet bearbeitet.

Figuren 3 und 4 zeigen ein Ausführungsbeispiel der Erfindung, bei welchem das optische Sendeelement 1 in Blickrichtung auf das Zifferblatt 5 hinter dem optischen Empfangselement 2 angeordnet ist. In der exakten 12:00-Uhr-Stellung der Zeiger 4a und 4b verläuft der Strahlengang des optischen Signals 9 von dem Sendeelement 1 zu der geneigten Reflexionsfläche 41 des Zeigers 4a, wird von dort im Winkel von 90° auf die diametral geneigte Reflexionsfläche 43 des Zeigers 4b reflektiert und dort wiederum im Winkel von 90° auf das Empfangselement 2 reflektiert. Da der Zeiger 4b als Minutenzeiger länger ausgebildet sein muß als der Zeiger 4a als Stundenzeiger, schließt sich an die Reflexionsfläche 43 des Zeigers 4b noch ein im Querschnitt reduzierter Bereich 4c an.

Im Gegensatz zum ersten Ausführungsbeispiel tritt hier keine Verschiebung des optischen Signals 9 längs der geneigten Reflexionsfläche 41 auf, da das optische Signal 9 in der 12:00-Uhr-Stellung der Zeiger 4a und 4b mit deren Richtung übereinstimmt.

In Figur 5 ist ein Ausführungsbeispiel dargestellt, bei welchem das optische Sendeelement 1 und das optische Empfangselement 2 nebeneinander hinter dem Zifferblatt 5 angeordnet sind, wobei nach Fig. 5 das optische Empfangselement 2 dicht hinter dem optischen Sendeelement 1 liegt. Für den Strahlendurchgang des optischen Signals 9 ist eine Öffnung 10 im Zifferblatt vorhanden. Der Strahlengang verläuft in der exakten 12:00 Uhr-Stellung vom Sendeelement 1 zu dem Funktionalbereich 44 des Zeigers 4a. Dieser Funktionalbereich 44 ist als transparentes Prisma ausgebildet und an der dem Sendeelement 1 und dem Empfangselement 2 abgewandten Seite geneigt. Hierdurch wird das von dem optischen Sendeelement 1 ausgehende optische Signal 9 im Funktionalbereich 44 gebrochen und auf eine geneigte Reflexionsfläche 45 des Zeigers 4b gelenkt, von wo das optische Signal 9 zu dem Funktionalbereich 44 rück-reflektiert, und durch nochmalige Brechung zum optischen Empfangselement 2 gelenkt wird.

Durch eine entsprechende Neigung der Reflexionsfläche 45 auch in Bezug auf die Zeichenebene läßt sich erreichen, daß das optische Signal 9 nicht in sich selbst, sondern in Bezug auf die Zeichenebene nach hinten versetzt reflektiert wird, so daß es auf das hinter dem Sendeelement 1 liegende Empfangselement 2 auftrifft.

Figur 6 zeigt ein Ausführungsbeispiel bei dem die Zeiger 4a, 4b als Lichtleiter ausgebildet sind, wobei in Blickrichtung auf das Zifferblatt 5 das optische Empfangselement 2 hinter dem optischen Sendeelement 1 angeordnet ist. In der exakt 12:00-Uhr-Stellung der Zeiger 4a und 4b gelangt das von dem optischen Sendeelement 1 ausgehende optische Signal 9 zu einer zum Strahlengang senkrechten Lichteintrittsfläche 46 und wird von dort im Zeiger 4b zu einer geneigten Reflexionsfläche 47 geleitet, die das Signal im Winkel von 90° zu einer Lichtaustrittsfläche 48 des Zeigers 4b reflektiert. Von der Lichtaustrittsfläche 48 gelangt das optische Signal zu einer Lichteintrittsfläche 49 des Zeigers 4a und wird von dort nach Reflexion im Winkel von 90° an einer Reflexionsfläche 50 in Längsrichtung des als Lichtleiter ausgebildeten Zeigers 4a gelenkt. An einer ebenen, zum Strahlengang senkrechten Lichtaustrittsfläche 51 tritt das optische Signal 9 aus und gelangt zu dem optischen Empfangselement 2. Dieser Lichtweg ist nur dann offen, wenn sich beide Zeiger 4a und 4b in der korrekten Zeigerstellung befinden. Anstelle der Ausbildung der Zeiger 4a und 4b als Lichtleiter ist es auch möglich, herkömmliche Zeiger mit Lichtleitern zu versehen.

Die Erfindung ist nicht auf die hier beschriebenen Ausführungsbeispiele beschränkt, vielmehr sind sowohl weitere Varianten des Strahlenganges, auch unter Verwendung von mehr als zwei Zeigern bei einer Uhr, möglich.

## Patentansprüche

1. Verfahren zur Positionserkennung von analogen Anzeigeelementen einer Uhr unter Verwendung opto-elektronischer Bauelemente,
**dadurch gekennzeichnet**,
daß das von mindestens einem optischen Sendeelement (1) ausgesendete optische Signal (9) durch die Anzeigeelemente (4a, 4b) derart reflektiert und/oder gebrochen werden, daß nur bei einer definierten Stellung aller Anzeigeelemente (4a, 4b) das optische Signal (9) von mindestens einem optischen Empfangselement (2) empfangen wird und dadurch ein weiterverarbeitbares, elektronisches Signal ausgelöst wird.

2. Verfahren nach Anspruch 1,
**dadurch gekennzeichnet**,
daß von einem optischen Sendeelement (1) ein optisches Signal (9) ausgesendet wird, dieses optische Signal (9) bei Erreichen einer definierten Position eines ersten Anzeigeelementes (4a)auf dessen Funktionalbereich (41, 44, 47) auftrifft und dort reflektiert und/oder gebrochen wird, dieses erstmalig reflektierte und/oder gebrochene optische Signal (9) bei Erreichen einer definierten Position eines zweiten Anzeigeelementes (4b) auf dessen Funktionalbereich (42, 43, 45, 50) auftrifft und erneut reflektiert und/oder gebrochen wird, und dieses erneut reflektierte und/oder gebrochene optische Signal (9) entweder direkt oder über eine Rückreflexion und/oder Rückbrechung am Funktionalbereich (41, 44) des ersten Anzeigeelementes (4a) oder einer erneuten Reflexion und/oder Brechung an den Funktionalbereichen weiterer Anzeigeelemente nur während der Verweilzeit aller Anzeigeelemente in ihrer jeweils definierten Position auf ein optisches Empfangselement (2) trifft und aktiv eine Signalauslösung bewirkt.

3. Vorrichtung zur Positionserkennung von analogen Anzeigeelementen einer Uhr unter Verwendung opto-elektronischer Bauelemente,
**dadurch gekennzeichnet**,
daß mindestens ein optisches Sendeelement (1) und mindestens ein optisches Empfangselement (2) räumlich derart angeordnet sind, daß nur bei einer definierten Stellung der Anzeigeelemente (4a,4b) der Strahlengang eines optischen Signals (9) vom Sendeelement (1) über Funktionalbereiche (41 bis 45, 47, 50) der Anzeigeelemente (4a, 4b) zum Empfangselement (2) verläuft.

4. Vorrichtung nach Anspruch 3,
**dadurch gekennzeichnet**,
daß das optischen Sendeelement (1) und das optische Empfangselement (2) am Rand einer den Anzeigeelementen (4a, 4b) benachbarten Skala (5) in Blickrichtung nebeneinander oder hintereinander angeordnet sind.

5. Vorrichtung nach Anspruch 3,
**dadurch gekennzeichnet**,
daß das optische Sendeelement (1) und das optische Empfangselement (2) auf der den Anzeigeelementen (4a, 4b) abgekehrten Seite der Skala (5) angeordnet sind und die Skala (5) im Bereich des Sendeelements (1) und des Empfangselements (2) für das optische Signal transparent ist.

6. Vorrichtung nach Anspruch 3,
**dadurch gekennzeichnet**,
daß der Funktionalbereich des Anzeigeelementes (4a) eine zum Strahlengang geneigte Reflexionsfläche (41) und der Funktionalbereich des Anzeigeelementes (4b) eine zum Strahlengang senkrechte Reflexionsfläche (42) ist.

7. Vorrichtung nach Anspruch 3,
**dadurch gekennzeichnet**,
daß die Funktional bereiche der Anzeigeelemente (4a,4b) diametral geneigte Reflexionsflächen (41,43) sind.

8. Vorrichtung nach Anspruch 3,
**dadurch gekennzeichnet**,
daß ein dem Sende nd Empfangselement benachbartes Anzeigeelement (4a) im Funktionalbereich (44) als transparentes Prisma ausgebildet ist und daß der Funktionalbereich des anderen Anzeigeelementes (4b) auf der dem optischen Sendeelement (1) und dem optischen Empfangselement (2) zugewandten Seite eine geneigte, zum Strahlengang senkrechte Reflexionsfläche (45) aufweist.

9. Vorrichtung nach Anspruch 3,
**dadurch gekennzeichnet**,
daß die Anzeigeelemente (4a,4b) als Lichtleiter ausgebildet oder mit Lichtleitern versehen sind.

10. Vorrichtung nach Anspruch 9,
**dadurch gekennzeichnet**,
daß die Enden der Anzeigenelemente (4a, 4b), die in der definierten Stellung dem Sendeelement (1) bzw. dem Empfangselement (2) gegenüber liegen, zum Strahlengang senkrechte Lichteintrittsflächen (46, 49) aufweisen und daß die entgegengesetzten Enden der Anzeigeelemente (4a, 4b) einander zugekehrte Lichtaustrittsflächen (48, 51) haben.

11. Vorrichtung nach Anspruch 10,
**dadurch gekennzeichnet**,
daß die den Lichteintrittsflächen (46, 49) entgegengesetzten Enden der Anzeigeelemente (4a, 4b) zur Längsachse der Anzeigeelemente (4a, 4b) geneigte Reflexionsflächen (47, 50) aufweisen.

12. Vorrichtung nach Anspruch 3,
**dadurch gekennzeichnet**,
daß dem optischen Empfangselement (2) ein schmalbandiger optischer Filter zugeordnet ist, welches nur die Wellenlänge des optischen Sendeelementes (1) transmittiert.

13. Vorrichtung nach Anspruch 4,
**dadurch gekennzeichnet**,
daß die Skala (5) und die Anzeigeelemente (4a, 4b) durch eine im sichtbaren Wellenlängenbereich transparente Abdeckscheibe (8) abgedeckt sind, die im Wellenlängenbereich des optischen Sendeelementes (1) undurchsichtig ist und derart gestaltet ist, daß Reflexion und somit die Entstehung von Störsignalen verhindert wird.

14. Vorrichtung nach Anspruch 3,
**dadurch gekennzeichnet**,
daß die optischen Sendeelemente (1) Infrarot-Lumineszenzdioden und die optischen Empfangselemente (2) Infrarot-Fotodioden oder Infrarot-Fototransistoren sind.

15. Vorrichtung nach einem der Ansprüche 3 bis 14,
**dadurch gekennzeichnet**,
daß die Anzeigeelemente (4a, 4b) Zeiger einer Funkuhr sind.

## Claims

1. A process for detecting the position of analog indicator elements of a clock, utilizing optoelectronic components,
**characterized in that** the optical signal (9) emitted by at least one optical transmit element (1) is reflected and/or refracted by the indicator elements (4a, 4b) such that said optical signal (9) is received by at least one optical receive element (2) only if all of the indicator elements (4a, 4b) occupy a defined position, whereby an electronic signal suitable for further processing is released.

2. The process as claimed in claim 1,
**characterized in that** an optical signal (9) is emitted by an optical transmit element (1), that said optical signal (9) impinges on the functional area (41, 44, 47) of a first indicator element (4a) when it reaches a defined position, where said signal is reflected and/or refracted, that said optical signal (9), after being reflected and/or refracted a first time, impinges on the functional area (42, 43, 45, 50) of a second indicator element (4b) when it reaches a defined position, where it is again reflected and/or refracted, and that said twice reflected and/or refracted optical signal (9) impinges on an optical receive element (2), actively effecting a signal release, such impingement occurring either directly or by means of a back-reflection and/or back-refraction by the functional area (41, 44) of the first indicator element (4a) or another reflection and/or refraction by the functional areas of further indicator elements only during the period of time when all of the indicator elements occupy their respective defined positions.

3. A device for detecting the position of analog indicator elements of a clock, utilizing optoelectronic components,
**characterized in that** at least one optical transmit element (1) and at least one optical receive element (2) are spatially arranged such that only at a defined position of the indicator elements (4a, 4b) does the beam path of an optical signal (9) extend from the transmit element (1) through functional areas (41 to 45, 47, 50) of the indicator elements (4a, 4b) to the receive element (2).

4. The device as claimed in claim 3,
**characterized in that** the optical transmit element (1) and the optical receive element (2) are provided in side-by-side arrangement or in succession, when viewed in the direction of the dial, on the periphery of a dial (5) adjacent to the indicator elements (4a, 4b).

5. The device as claimed in claim 3,
**characterized in that** the optical transmit element (1) and the optical receive element (2) are arranged on the side of the dial (5) facing away from the indicator elements (4a, 4b), and that the dial (5) is transparent in the area of the transmit element (1) and the receive element (2) for passage of the optical signal.

6. The device as claimed in claim 3,
**characterized in that** the functional area of the indicator element (4a) is a reflecting surface (41) inclined relative to the beam path, and the functional area of the indicator element (4b) is a reflecting surface (42) normal to the beam path.

7. The device as claimed in claim 3,
**characterized in that** the functional areas of the indicator elements (4a, 4b) are diametrically inclined reflecting surfaces (41, 43).

8. The device as claimed in claim 3,
**characterized in that** an indicator element (4a) adjacent to the transmit and receive element has its functional area (44) configured as a transparent prism, and that the functional area of the other indicator element (4b) includes a sloping reflecting surface (45) normal to the beam path on the side close to the optical transmit element (1) and the optical receive element (2).

9. The device as claimed in claim 3,
**characterized in that** the indicator elements (4a, 4b) are configured as optical waveguides, or are provided with optical waveguides.

10. The device as claimed in claim 9,
**characterized in that** the ends of the indicator elements (4a, 4b) lying opposite the transmit element (1) and the receive element (2) in their respective defined positions include light entrance surfaces (46, 49) normal to the beam path, and that the opposite ends of the indicator elements (4a, 4b) have light exit surfaces (48, 51) facing each other.

11. The device as claimed in claim 10,
**characterized in that** the ends of the indicator elements (4a, 4b) remote from the light entrance surfaces (46, 49) have reflecting surfaces (47, 50) inclined relative to the longitudinal axis of the indicator elements (4a, 4b).

12. The device as claimed in claim 3,
**characterized in that** the optical receive element (2) has associated to it a narrow-band optical filter transmitting only the wavelength of the optical transmit element (1).

13. The device as claimed in claim 4,
**characterized in that** the dial (5) and the indicator elements (4a, 4b) are covered by a cover plate (8) that is transparent in the visible waveband, is opaque in the waveband of the optical transmit element (1), and is configured such as to avoid reflection and thus the occurrence of interference signals.

14. The device as claimed in claim 3,
**characterized in that** the optical transmit elements (1) are infrared luminescent diodes, and the optical receive elements (2) are infrared photodiodes or infrared phototransistors.

15. The device as claimed in any one of the claims 3 to 14,
**characterized in that** the indicator elements (4a, 4b) are the hands of a radio-calibrated clock.

## Revendications

1. Procédé pour détecter la position des éléments de visualisation analogiques d'une horloge à l'aide d'éléments de construction opto-électroniques,
**caractérisé en ce que**
le signal optique (9) émis par au moins un élément d'émission optique (1) est reflété et/ou réfracté par les éléments de visualisation (4a, 4b) de manière à ce que le signal optique (9) soit reçu par au moins un élément de réception optique (2) seulement si tous les éléments de visualisation (4a, 4b) se trouvent dans une position bien définie et que de cette manière un signal électronique disponible pour une transformation ultérieure soit déclenché.

2. Procédé selon la revendication 1
**caractérisé en ce que**
un signal optique (9) est émis par un élément d'émission optique (1), en ce que ce signal optique (9) rencontre la zone fonctionnelle (41, 44, 47) d'un premier élément de visualisation (4a) lorsque celui-ci atteind une position fonctionnelle bien définie, et que ce signal y est reflété et/ou réfracté, en ce que ce signal optique (9) reflété et/ou réfracté pour la première fois rencontre la zone fonctionnelle (42, 43, 45, 50) d'un deuxième élément de visualisation (4b) lorsque celui-ci atteind une position bien définie et que ce signal est de nouveau reflété et/ou réfracté et en ce que ce signal optique (9) de nouveau reflété et/ou réfracté rencontre un élément de réception optique (2) directement ou par réflexion en retour et/ou réfraction en retour dans la zone fonctionnelle (41, 44) du premier élément de visualisation (4a) ou suite à une nouvelle réflexion et/ou réfraction dans les zones fonctionnelles d'autres éléments de visualisation exclusivement au cours du temps de séjour de tous les éléments de visualisation dans leur position respectivement définie, et qu'il provoque activement le déclenchement d'un signal.

3. Dispositif pour détecter la position des éléments de visualisation analogiques d'une horloge à l'aide d'éléments de construction opto-électroniques
**caractérisé en ce que**
au moins un élément d'émission optique (1) et au moins un élément de réception optique (2) sont disposés dans l'espace de sorte que la marche des rayons d'un signal optique (9) passe de l'élément d'émission (1) par les zones fonctionnelles (41 à 45, 47, 50) des éléments de visualisation (4a, 4b) à l'élément de réception (2) seulement au cas où les éléments de visualisation (4a, 4b) se trouvent dans une position bien définie.

4. Dispositif selon la revendication 3
**caractérisé en ce que**
l'élément d'émission optique (1) et l'élément de réception optique (2) sont disposés en direction de visée, l'un à côté de ou derrière l'autre, au bord d'une échelle (5) voisine des éléments de visualisation (4a, 4b).

5. Dispositif selon la revendication 3
**caractérisé en ce que**
l'élément d'émission optique (1) et l'élément de réception optique (2) sont disposés du côté de l'échelle (5) détoumé des éléments de visualisation (4a, 4b) et que l'échelle (5) dans la zone de l'élément d'émission (1) et de l'élément de réception (2) est transparente pour le signal optique.

6. Dispositif selon la revendication 3
**caractérisé en ce que**
la zone fonctionnelle de l'élément de visualisation (4a) est une surface de réflexion (41) inclinée vers la marche des rayons et que la zone fonctionnelle de l'élément de visualisation (4b) est une surface de réflexion (42) verticale par rapport à la marche des rayons.

7. Dispositif selon la revendication 3
**caractérisé en ce que**
les zones fonctionnelles des éléments de visualisation (4a, 4b) sont des surfaces de réflexion (41, 43) diamétralement inclinées.

8. Dispositif selon la revendication 3
**caractérisé en ce que**
dans la zone fonctionnelle (44) un élément de visualisation (4a) voisin de l'élément d'émission et de réception a la forme d'un prisme transparent et que la zone fonctionnelle de l'autre élément de visualisation (4b) du côté toumé vers l'élément d'émission optique (1) et vers l'élément de réception optique (2) présente une surface de réflexion (45) inclinée, verticale par rapport à la marche des rayons.

9. Dispositif selon la revendication 3
**caractérisé en ce que**
les éléments de visualisation (4a, 4b) sont construits en guides de lumière ou pourvus de guides de lumière sous forme de fibres optiques.

10. Dispositif selon la revendication 9
**caractérisé en ce que**
les bouts des éléments de visualisation (4a, 4b) qui, dans la position définie, se trouvent en face de l'élément d'émission (1) ou de l'élément de réception (2) présentent des surfaces d'entrée de lumière (46, 49) verticales par rapport à la marche des rayons et que les bouts opposés des éléments de visualisation (4a, 4b) ont des surfaces de sortie de lumière (48, 51) tournées l'une vers l'autre.

11. Dispositif selon la revendication 10
**caractérisé en ce que**
les bouts des éléments de visualisation (4a, 4b) opposés aux surfaces d'entrée de lumière (46, 49) présentent des surfaces de réflexion (47, 50) inclinées par rapport à l'axe longitudinal des éléments de visualisation (4a, 4b).

12. Dispositif selon la revendication 3
**caractérisé en ce que**
l'élément de réception optique (2) est pourvu d'un filtre optique à bande étroite qui ne transmet que la longueur d'onde de l'élément d'émission optique (1).

13. Dispositif selon la revendication 4
**caractérisé en ce que**
l'échelle (5) et les éléments de visualisation (4a, 4b) sont couverts par une vitre de recouvrement transparente (8) dans le domaine de la longueur d'onde visible qui n'est pas transparente dans le domaine de la longueur d'onde de l'élément d'émission optique (1) et qui est structuré de sorte à éviter la réflexion et ainsi la naissance de signaux de dérangement.

14. Dispositif selon la revendication 3
**caractérisé en ce que**
les éléments d'émission optique (1) sont des diodes infrarouge à luminescence et que les éléments de réception optique (2) sont des photodiodes infrarouges ou des photo-transistores infrarouges.

15. Dispositif selon l'une des revendications 3 à 14
**caractérisé en ce que**
les éléments de visualisation (4a, 4b) sont les aiguilles d'un radio-chronomètre.
